# EUROPÄISCHE PATENTSCHRIFT

(11) **EP 4 006 427 B1**
(45) Veröffentlichungstag und Bekanntmachung des Hinweises auf die Patenterteilung: **08.04.2026**
(21) Anmeldenummer: 21206019.8
(22) Anmeldetag: 02.11.2021
(51) Int. Cl.: F24C 7/08

(54) **GARGERÄT MIT EINER BEDIENEINHEIT UND VERFAHREN ZUM ANZEIGEN VON INHALTEN GERÄTEEXTERNER DATENQUELLEN**
COOKING APPLIANCE WITH AN OPERATING UNIT AND METHOD FOR DISPLAYING CONTENTS OF EXTERNAL DATA SOURCES
APPAREIL DE CUISSON DOTÉ D'UNE UNITÉ DE COMMANDE ET PROCÉDÉ D'AFFICHAGE DU CONTENU DES SOURCES DE DONNÉES EXTERNES

(30) Priorität: 26.11.2020 DE 102020214872
(43) Veröffentlichungstag der Anmeldung: 01.06.2022
(73) Patentinhaber: BSH Hausgeräte GmbH, 81739 München (DE)
(72) Erfinder: Beliveau, Thomas Eric, 80798 München (DE); Scheere, Franziska, 86156 Augsburg (DE); Schmidt, Tobias, 81371 München (DE)

(56) Entgegenhaltungen:
- EP-A1- 3 115 697
- DE-A1- 102015 120 397
- DE-A1- 102018 131 031
- US-A1- 2015 185 980
- US-A1- 2015 192 302

## Beschreibung

Die vorliegende Erfindung betrifft ein Gargerät gemäß dem Oberbegriff des Patentanspruchs 1, sowie ein Verfahren zum Anzeigen von Inhalten geräteexterner Datenquellen in einem Grafikdisplay eines Gargerätes.

Aus der Druckschrift DE 10 2015 120 397 A1 ist ein gattungsgemäßes Gargerät in Form eines Induktionskochfeldes mit einer Glaskeramikkochfläche und mit einer darin integrierten Bedien- und Anzeigeeinrichtung bekannt. Die Bedien- und Anzeigeeinrichtung umfasst ein als Touchscreen ausgebildetes Display, welches nach Auswahl einer Kochzone im Display zwei Displaybereiche ausbildet. Dabei werden in einem Displaybereich auswählbare und einstellbare Betriebsinformationen der ausgewählten Kochzone angezeigt.

Aus der Druckschrift US 2015/0192302 A1 ist ein Steuer- und Anzeigesystem für ein Haushaltsgerät bekannt, welches mehrere interaktive Displays aufweist. Zwischen den interaktiven Displays ist jeweils eine inaktive Zone ausgebildet.

Die EP 31 15 697 A1 D3 beschreibt eine Kontrolleinheit für ein Haushaltsgerät, wobei diese eine als Display ausgebildete Ein/Ausgabevorrichtung umfasst. Das Display ist zwischen einem Bedienmodus und einem Informationsmodus mittels eines Bedienelements umschaltbar.

Aus der DE 10 2018 131 031 A1 ist eine Vorrichtung zum Zuordnen eines Assistenzprogramms zu einer Kochstelle bekannt. Die Vorrichtung weist eine Anzeigeeinrichtung auf, die in einen ersten Anzeigebereich und in einen zweiten Anzeigebereich unterteilt ist. Eine Sensoreinrichtung ist dazu vorgesehen, eine Wischbewegung zwischen dem ersten und dem zweiten Anzeigebereich zu sensieren.

Die US 2015/185980 A1 offenbart ein Smartphone, auf dem zwei Anwendungsprogramme gleichzeitig darstellbar sind. Zwischen den beiden Anwendungsprogrammen ist eine Trennlinie dargestellt, die durch einen Benutzer verschoben werden kann, wodurch sich die Größe der einzelnen Anzeigebereiche verändern lässt.

Der Erfindung liegt die Aufgabe zugrunde, den genannten Stand der Technik zu verbessern.

Diese Aufgabe wird durch ein Gargerät mit den Merkmalen des Patentanspruchs 1 gelöst. Des Weiteren wird die Aufgabe durch ein Verfahren, welches die Merkmale des Patentanspruchs 6 aufweist, gelöst. Vorteilhafte Ausgestaltungen sind den Unteransprüchen einzelnen oder in Kombination zu entnehmen.

Die erfindungsgemäße Vorrichtung, bzw. das erfindungsgemäße Verfahren wird insbesondere bei einem als Gargerät ausgebildeten Haushaltsgerät der sogenannten "Weißen Ware", wie z.B. einem Herd oder einem Kochfeld eingesetzt.

Mit Angaben "oben", "unten", "vorne", "hinten, "horizontal", "vertikal", "links", "rechts", "Tiefenrichtung", "Breitenrichtung", "Höhenrichtung", etc. sind die bei bestimmungsgemäßem Gebrauch des Gargerätes und bei einem dann insbesondere vor dem Gargerät stehenden und in Richtung der Bedieneinheit bzw. dem Gargerät blickenden Beobachter gegebenen Positionen und Orientierungen angegeben.

Gemäß dem kennzeichnenden Teil des Patentanspruchs 1 ist der zusätzliche Anzeigemodus bedarfsweise durch eine Bedienhandlung eines Benutzers aktivierbar. Der dadurch gebildete, zweite Teilbereich stellt Inhalte dar, welche die Steuereinheit von einer geräteexternen Datenquelle abruft. Dabei ist jeder Teilbereich an drei Seiten von einem physischen Rand des Grafikdisplays begrenzt. Dadurch sind klare Strukturen geschaffen und eine einfache Bedienung durch den Benutzer, wie z.B. eine Größenanpassung der Teilbereiche durch simples Verschieben eines Trennbalkens ist ermöglicht. Der zusätzliche Anzeigemodus ist durch den Benutzer bei Bedarf als Zusatzfunktion, bzw. Komfortfunktion aktivierbar. Zum Betrieb des Gargerätes ist diese Zusatzfunktion nicht zwingend erforderlich. Im zusätzlichen Anzeigemodus werden die Betriebsinformationen des Gargerätes im ersten Teilbereich weiterhin dargestellt. Die Darstellung der Betriebsinformation wird allerdings an den nunmehr verkleinerten Anzeigebereich angepasst. Dies erfolgt durch Weglassen nicht dringend relevanter Informationen und/oder durch eine verkleinerte Darstellung und/oder durch ineinander verschachtelte Anzeigen. Der Umfang der dargestellten Betriebsinformationen kann dabei von der Größe des ersten Teilbereichs abhängig sein. Das Grafikdisplay ist als Matrixdisplay mit einzelnen ansprechbaren Bildpunkten ausgebildet. Das Grafikdisplay ist als Touchscreen, also berührempfindlich ausgebildet.

Der im zweiten Teilbereich dargestellte Inhalt umfasst Handlungsanweisungen in Form eines Kochrezeptes. Dadurch kann ein Benutzer in besonders vorteilhafter Weise in den Handlungsanweisungen vorgeschlagene Einstellungen für das Gargerät direkt über den nebengelagerten ersten Teilbereich mit den tatsächlichen Einstellwerten vergleichen und gegebenenfalls Einstellwerte nachjustieren, bzw. eingeben. Auch ist es z.B. möglich, Anleitungsvideos zum Kochen einzelner Gerichte auf dem zweiten Teilbereich abzuspielen. Bei einem Grafikdisplay, welches als Touchscreen ausgebildet ist, besteht zudem jederzeit die Möglichkeit das Video z.B. über eine virtuelle auf dem Bildschirm dargestellte Pausentaste, bzw. auch beispielsweise nur durch einfaches Tippen auf den Bildschirm anzuhalten. Dadurch kann der Benutzer in besonders vorteilhafter Weise den Kochvorgang schrittweise durchführen, ohne dabei die Kontrolle des Gargerätes zu vernachlässigen. Ein schnelles Eingreifen durch den Benutzer in den Kochvorgang ist dabei jederzeit möglich, insbesondere auch während er das Anleitungsvideo ansieht. Das Gargerät wird also stets beaufsichtigt, wodurch ein sicherer Betrieb ermöglicht ist. Eine besonders komfortable Einstellmöglichkeit ist insbesondere dann geschaffen, wenn eine Verknüpfung der Inhalte der beiden Teilbereiche ermöglicht ist. Dies ist z.B. gegeben, wenn vorgeschlagene Betriebsparameter des zweiten Teilbereichs durch Doppeltippen, Wischen oder Aktivieren einer Bestätigungs- bzw. Übertragungstaste direkt in den ersten Teilbereich übertragbar und anschließend von der Steuereinheit umsetzbar sind. Dabei wird bevorzugt von der Steuereinheit eine entsprechende Plausibilitätsprüfung durchführt, um unzulässige Betriebsparameter zu vermeiden.

Die Bedienhandlung des Benutzers zur Aktivierung des zusätzlichen Anzeigemodus wird bevorzugt am Gargerät selbst ausgeführt. Dies kann beispielsweise durch Berühren einer virtuellen, auf dem Grafikdisplay dargestellten Taste erfolgen. Es ist aber auch möglich, dass die Bedienhandlung an einem externen Multimediagerät, wie z.B. einem Smartphone oder einem Tablet erfolgt, welches z.B. über eine App mit dem Gargerät in Verbindung steht. Die durch die Steuereinheit von der geräteexternen Datenquelle abgerufenen Inhalte werden insbesondere drahtlos, z.B. durch eine WLAN- oder durch eine Bluetooth- Verbindung an das Gargerät übertragen. Die Steuereinheit ist dafür mit einem Kommunikationsmodul ausgerüstet, welches einen Verbindungsaufbau zu der geräteexternen Datenquelle ermöglicht. Das Kommunikationsmodul verfügt beispielsweise über LAN, WLAN, Bluetooth oder ähnliche Verbindungstechnologien. Die Steuereinheit ist neben der Ansteuerung des Grafikdisplays zudem noch zur Erfassung einer Eingabe an den Bedienelementen, sowie zur Ausführung aller Steuerungsaufgaben des Gargerätes, wie z.B. einer Aktivierung, bzw. einer Leistungsansteuerung von Verbrauchern ausgelegt. Die Bedienelemente werden als virtuelle Bedienelemente situationsbedingt auf dem Grafikdisplay dargestellt. Darüber hinaus ist auch eine Mischung aus physischen Bedienelementen und virtuellen Bedienelementen möglich.

Die auf dem zweiten Teilbereich darstellbaren Inhalte sind z.B. über ein Multimediagerät, welches als Smartphone oder Tablet ausgeführt ist, von dem Benutzer auswählbar. Diese Inhalte sind zunächst von der Steuereinheit unabhängig und nicht darin gespeichert. Bei einem Gargerät ergibt sich durch die erfindungsgemäße Ausgestaltung der besondere Vorteil, dass für die im zweiten Teilbereich dargestellten Inhalte kein Multimediagerät in unmittelbarer Nähe des Gargerätes erforderlich ist, sondern die zur Verfügung stehenden Anzeigemöglichkeiten des Gargerätes mit genutzt werden. Dadurch wird eine Verschmutzung des Multimediagerätes z.B. während eines Kochvorganges vermieden. Das Grafikdisplay des Gargerätes ist üblicherweise resistent gegenüber Verschmutzungen ausgebildet und zudem auch leichter zu reinigen als ein externes Multimediagerät. Die im zweiten Teilbereich dargestellten Inhalte können beispielsweise auch Social-Media-Inhalte sein, wobei der Vorteil in der gleichzeitigen Beaufsichtigung des Gargerätes liegt, während z.B. Nachrichten über einen Messenger-Dienst ausgetauscht werden. So erkennt der Benutzer beispielsweise überkochendes Nudelwasser unmittelbar, obwohl er gerade seine Messenger-Nachrichten bearbeitet. Dadurch kann er schnell eingreifen und z.B. die Leistungsstufe der entsprechenden Kochzone zurückregeln.

Die flächenmäßige Aufteilung der Teilbereiche in Hinblick auf eine Gesamtfläche des Grafikdisplays ist durch eine weitere Bedienhandlung des Benutzers veränderbar. So kann der Benutzer beispielsweise die Anzeigefläche des zweiten Teilbereichs entsprechend der anzuzeigenden Inhalte in seiner Größe verändern. Der erste Teilbereich wird gleichzeitig automatisch in seiner Größe bzw. Fläche angepasst, sodass das Grafikdisplay in seiner Gesamtfläche durch die zwei Teilbereiche immer vollständig belegt ist. Die Anpassung des ersten Teilbereichs erfolgt durch Weglassen oder Hinzufügen von weniger relevanten Informationen und/oder durch ineinander Verschachteln der einzelnen Informationen.

Eine Grenze zwischen den Teilbereichen ist durch ein vom Benutzer verschiebbares, im Grafikdisplay anzeigbares Trennsymbol festgelegt. Das Trennsymbol kann beispielsweise als Trennbalken, bzw. Trennlinie ausgebildet sein, welche zwischen dem ersten Teilbereich und dem zweiten Teilbereich angeordnet ist. Bevorzugt kann der Benutzer bei einem im Querformat angeordneten Touchdisplay durch Berühren des Trennbalkens diesen nach links oder rechts verschieben und somit die Größe der jeweiligen Teilbereiche festlegen. Der Trennbalken bzw. die Trennlinie kann dabei nur angedeutet sein, sich also nur über einen Teilbereich der Bildschirmbreite erstrecken. Alternativ kann er sich über die komplette Bildschirmbreite erstrecken. Anstatt des Trennbalkens kann auch ein Symbol, zum Beispiel in Form eines geometrischen Elements wie z.B. eines Rechtecks dem Benutzer angezeigt werden. Auch ein Farbumschlag zwischen den zwei Displaybereichen kann dem Benutzer die Trennung zwischen den beiden Teilbereichen entsprechend anzeigen.

Um zu verhindern, dass der erste Teilbereich durch den Benutzer zu klein gewählt wird, ist in der Steuereinheit eine Mindestgröße des die Betriebsinformation anzeigenden Teilbereichs vorgegeben, welche nicht unterschritten werden kann. Dadurch ist sichergestellt, dass das Gargerät stets alle wichtigen Betriebsinformationen auf dem dafür vorgesehenen Teilbereich anzeigen kann. Die Mindestgröße bezieht sich dabei im Wesentlichen auf eine Mindestlänge relativ zur Gesamtlänge des Grafikdisplays, da nur diese durch den Benutzer veränderbar ist. Die Breite ist durch die maximale Breite des Grafikdisplays, welche auch eine Begrenzung der beiden Teilbereiche bildet, vorgegeben. Die Länge bezieht sich dabei auf die längere der beiden Seiten des im Wesentlichen rechteckig ausgebildeten Grafikdisplays und die Breite entsprechend auf die kürzere Seite. Es kann auch vorgesehen sein, dass eine weitere Mindestgröße für den zweiten Teilbereich definiert ist, unterhalb derer die Darstellung von geräteexternen Inhalten wegen z.B. einer zu kleinen dafür erforderlichen Schriftgröße keinen Sinn machen würde.

Wenn eine Bedienhandlung des Benutzers eine vorgegebene Mindestgröße unterschreiten würde, bekommt dieser bevorzugt einen entsprechenden Hinweis angezeigt. Dieser Hinweis kann beispielsweise als ein im Grafikdisplay angezeigter Text oder als ein blinkender bzw. zitternder Trennbalken ausgeführt sein. In der Steuereinheit ist eine Maximalposition des Trennsymbols festgelegt, bei welcher sich dieses nicht mehr weiter in Richtung des ersten Teilbereichs verschieben lässt wobei zumindest die minimal notwendigen Betriebsinformationen in einer ausreichend großen Darstellung im ersten Teilbereich stets anzeigbar sind, und die Anpassung des ersten Teilbereichs durch Weglassen oder Hinzufügen von weniger relevanten Informationen und/oder durch ineinander Verschachteln der einzelnen Informationen erfolgt.

Um eine komfortablere Bedienung des Gargeräts zu ermöglichen, kann in einer bevorzugten Weiterbildung ein Bedienelement vorgesehen sein, welches dazu ausgelegt ist nach Aktivierung einen Anzeigeinhalt des einen Teilbereichs im anderen Teilbereich anzuzeigen und umgekehrt. Entsprechend der persönlichen Vorliebe des Benutzers kann dieser sich also die Betriebsinformation des Gargerätes wahlweise auf jeder der beiden Teilbereiche des Grafikdisplays anzeigen lassen. Bevorzugt werden dabei die bestehenden Größen-, bzw. Flächenverhältnisse der einzelnen Teilbereiche beibehalten. So kann z.B. der linke und der rechte Teilbereich gegeneinander vertauscht werden. Gleiches gilt bei einem anders am Gargerät ausgerichteten, rechteckigen Display z.B. für einen oberen und einen unteren Teilbereich. Das Bedienelement kann ein virtuelles Bedienelement sein, welches situationsbedingt auf dem Grafikdisplay angezeigt wird, es kann aber auch ein physisches Bedienelement sein, welches außerhalb des Grafikdisplays am Gargerät angeordnet ist.

Jeder Teilbereich ist an zumindest drei Seiten von einem physischen Rand des Grafikdisplays begrenzt. Dadurch sind klare Strukturen geschaffen und eine einfache Bedienung durch den Benutzer, wie z.B. eine Größenanpassung der Teilbereiche durch simples Verschieben eines Trennbalkens ist ermöglicht.

Eine bevorzugte Weiterbildung besteht darin, dass das Grafikdisplay ein Seitenverhältnis seiner Länge zu seiner Breite von mindestens 3:2, bevorzugt von mindestens 2:1 aufweist. Ein derartiges, rechteckig ausgebildetes Display ist besonders gut für eine Aufteilung in zwei Teilbereiche geeignet. Das Grafikdisplay kann im Gargerät beispielsweise parallel zu einer vorderen Gerätekante im Querformat ausgerichtet sein. Weiterhin ist es möglich, dass das Grafikdisplay rechtwinklig zu einer vorderen Gerätekante im Hochformat ausgerichtet ist. Die vordere Gerätekante ist dabei parallel bezüglich eines vor dem Gargerät stehenden Benutzers ausgerichtet.

In einer vorteilhaften Ausgestaltung der Erfindung ist ein darzustellender Inhalt im zweiten Teilbereich durch eine Bedienhandlung des Benutzers an einem gargeräteexternen Gerät auswählbar und mittels einer Streaming - Architektur an die Steuereinheit des Gargerätes übertragbar. Eine Übertragung kann so beispielsweise von einem Multimediagerät, wie z.B. einem Tablet oder einem Smartphone mittels Google Cast, Chromecast, Apple AirPlay, Apple CarPlay, Android Auto, Apple TV oder durch Nutzung von ähnlichen Diensten erfolgen. Dies hat den Vorteil, dass der übertragene Inhalt automatisch in optimierter Weise auf die verfügbare Displaygröße des zweiten Teilbereichs angepasst wird, sodass eine benutzerfreundliche und übersichtliche Darstellung gegeben ist. Ein entsprechendes Dienstprogramm, bzw. auch mehrere derartige Dienstprogramme für den dafür erforderlichen Datenaustausch sind dabei in der Steuereinheit des Gargerätes gespeichert.

Weiterhin ist es bevorzugt möglich, ein gespiegeltes Display des Multimediagerätes auf dem zweiten Teilbereich des Grafikdisplays des Gargerätes darzustellen. Der Benutzer erhält dadurch die Möglichkeit, Inhalte seines Multimediagerätes zumindest teilweise über das Grafikdisplay des Gargerätes zu nutzen. Vorteile ergeben sich daraus durch die Möglichkeit des Abspielens von Videos oder des schrittweisen Anzeigens von Anleitungen im zweiten Teilbereich. Auch die Bedienung von Social-Media-Programmen ist dadurch ermöglicht. All diese Möglichkeiten der Nutzung des Grafikdisplays des Gargerätes ergeben insbesondere den Vorteil einer gleichzeitigen Überwachung des Betriebs des Gargerätes durch den Benutzer. Die Vermeidung einer Verschmutzung des Multimediagerätes aufgrund der widrigen Bedingungen die oftmals im Bereich der Gargeräte herrschen, ist ein weiterer Vorteil. In einer bevorzugten Ausgestaltung ist die Steuereinheit dazu ausgelegt, dass der Benutzer Inhalte von dem zweiten Teilbereich in den ersten Teilbereich übertragen kann. So kann er beispielsweise in einer Anleitung, wie z.B. einem Kochrezept oder einer Bedienanweisung, welche(s) im zweiten Teilbereich angezeigt wird, mittels drag and drop oder durch eine entsprechende virtuelle Taste Betriebseinstellwerte in den ersten Teilbereich übertragen. Diese werden dann bevorzugt nach einer Plausibilitätsprüfung von der Steuereinheit übernommen und als aktive Betriebsparameter zum Betrieb des Gargerätes verwendet.

In einer vorteilhaften Ausgestaltung der Erfindung ist das Gargerät als Kochfeld mit einem hinter einer Glaskeramikplatte angeordneten Grafikdisplay ausgebildet. Das Grafikdisplay ist dabei als schmales, längliches Display mit rechteckiger Form ausgebildet, dessen längere Seite parallel zu einer Vorderkante des Kochfeldes angeordnet ist. Dadurch ist trotz großem Display noch ausreichend Platz für die Anordnung auch größer dimensionierter Kochzonen verfügbar. Die Bedienelemente sind beispielsweise als kapazitive Touch-Bedienelemente ausgebildet, dessen Bauteile ebenfalls hinter der durchgängigen und ohne Durchbrüche ausgestalteten Glaskeramikplatte angeordnet sind. Weitere Bedienelemente werden situationsbedingt als virtuelle Bedienelemente auf dem Grafikdisplay dargestellt.

Des Weiteren betrifft die Erfindung ein Verfahren zum Anzeigen von Inhalten geräteexterner Datenquellen in einem Grafikdisplay des vorgenannten Gargerätes, umfassend folgende Schritte:
- Teilen der Anzeige des Grafikdisplays in einen ersten und einen zweiten Teilbereich als Folge einer Bedienhandlung eines Benutzers, wobei jeder Teilbereich an drei Seiten von einem physischen Rand des Grafikdisplays begrenzt ist;
- Abrufen von Inhalten einer geräteexternen Datenquelle mittels einer Steuereinheit des Gargerätes;
- Anzeigen von Betriebsinformation des Gargerätes auf dem ersten Teilbereich des Grafikdisplays in einer auf die verkleinerte Displayflache durch die Steuereinheit angepassten Darstellung;
- Anzeigen der Inhalte der geräteexternen Datenquelle auf dem zweiten Teilbereich des Grafikdisplays und
- Bereitstellen einer Möglichkeit zur Veränderung der flächenmäßigen Aufteilung der Teilbereiche in Hinblick auf eine Gesamtfläche des Grafikdisplays, durch eine weitere Bedienhandlung des Benutzers.

Durch die Steuereinheit wird dabei die Betriebsanzeige auf die verkleinerte Displayfläche angepasst. Dabei erfolgt die Anpassung des ersten Teilbereichs durch Weglassen oder Hinzufügen von weniger relevanten Informationen und/oder durch ineinander Verschachteln der einzelnen Informationen. Die Bedienhandlung des Benutzers kann auch bei eingeschaltetem Gargerät durch eine Aktion auf einem geräteexternen Gerät, wie z.B. einem Tablet oder einem Smartphone erfolgen.

Die Größe der Anzeigeflächen der Teilbereiche ist durch eine Verschiebebewegung eines im Grafikdisplay angezeigten Trennsymbols veränderbar, wodurch eine komfortable Möglichkeit zur Anpassung der Displaygröße der beiden Teilbereiche an die Wünsche des Benutzers geschaffen ist. Das Trennsymbol ist dabei beispielsweise optisch im Grafikdisplay als zwischen den Teilbereichen angeordneter Trennbalken dargestellt. Dieser kann durch Antippen und einer darauffolgenden Verschiebebewegung mit dem Finger durch den Benutzer verschoben und dadurch entsprechend die Teilbereiche in Ihrer Flächengröße verändert werden.

Vorteile und Merkmale die bezüglich des Gargerätes beschrieben wurden und werden, gelten - soweit anwendbar - entsprechend für das erfindungsgemäße Verfahren und umgekehrt.

Weitere Merkmale und Vorteile der Erfindung ergeben sich aus der nachfolgenden Beschreibung eines Ausführungsbeispiels unter Bezugnahme auf die beigefügten schematischen Figuren. Es zeigen:
- **Fig. 1**: ein Kochfeld mit Kochzonen und einer Bedieneinheit in einer Draufsicht;
- **Fig. 2**: ein Grafikdisplay der Bedieneinheit mit einer ungeteilten Anzeige;
- **Fig. 3**: das Grafikdisplay mit einer Aufteilung in zwei Teilbereiche und
- **Fig. 4**: das Grafikdisplay mit einer geänderten Aufteilung der zwei Teilbereiche.

In den Figuren werden gleiche oder funktionsgleiche Elemente mit den gleichen Bezugszeichen versehen.

Das Kochfeld 2 aus **Fig.1** weist eine Glaskeramikplatte 4 auf, auf welcher Kochzonenmarkierungen für vier Kochzonen 6, 8, 10 und 12 aufgedruckt sind. Auf diesen Kochzonenmarkierungen können Gargefäße, wie z.B. Töpfe oder Pfannen (nicht gezeigt) zum Beheizen aufgestellt werden. Unterhalb der Kochzonenmarkierungen sind auf der anderen Seite der Glaskeramikplatte 4 entsprechend zugeordnete Heizelemente (nicht gezeigt) angeordnet. Links hinten ist eine erste Kochzone 6a angeordnet, welche kreisförmig ausgebildet ist und durch eine Bräter-Erweiterung 6b zu einer länglichen Gesamtkochzone erweiterbar ist. Rechts hinten ist eine zweite kreisförmige Kochzone 8 angeordnet und rechts vorne ist eine dritte kreisförmige Kochzone 10a angeordnet, welche in ihrem Durchmesser durch eine Erweiterungszone 10b vergrößert werden kann. Vorne links ist schließlich noch eine vierte Kochzone 12 angeordnet. Mittig in einem vorderen Bereich des Kochfeldes 2 ist eine Bedieneinheit 14 angeordnet, welche eine Einschalttaste 16, eine Splittaste 18, sowie eine Anzeigevorrichtung 20 aufweist.

Die Anzeigevorrichtung 20 ist als Grafikdisplay 22 ausgestaltet. Die beiden Tasten 16 und 18 sind jeweils als berührempfindliche Tasten auf kapazitiver Basis ausgebildet. Das Grafikdisplay 22 ist, ebenso wie eine Sensorelektronik der beiden Tasten 16 und 18, unterhalb der Glaskeramikplatte 4 angeordnet. Das Grafikdisplay 22 ist als berührempfindliches Matrixdisplay mit Touch-Funktionalität in Form eines Touchscreens ausgebildet.

Eine Steuereinheit 24, die für einen Benutzer nicht sichtbar unter der Glaskeramikplatte 4 angeordnet ist, ist für die Steuerung des gesamten Kochfeldes 2 ausgelegt. So steuert die Steuereinheit 24 beispielsweise die gesamte Bedieneinheit 14. Im Detail betrifft dies das mit der Touch-Funktionalität ausgebildete Grafikdisplay 22 sowie die Einschalttaste 16 und die Splittaste 18, welche jeweils bevorzugt noch eine integrierte Leuchtanzeige aufweisen. Ferner kann die Steuereinheit 24 als Reaktion auf eine Benutzereingabe am Grafikdisplay 22 die Bräter-Erweiterung 6b zur Kochzone 6a, bzw. die Erweiterungszone 10b zur Kochzone 10a hinzuschalten bzw. leistungstechnisch damit koppeln. Weiterhin regelt die Steuereinheit die den einzelnen Kochzonen 6, 8, 10, und 12 zugeordneten Heizkörper entsprechend der den Kochzonen 6, 8, 10 und 12 zugewiesenen Leistungsstufen. Das Grafikdisplay 22 ist bezüglich seiner Darstellung in einen ersten Teilbereich 26a und in einen zweiten Teilbereich 26b aufgeteilt. Zwischen den beiden Teilbereichen 26a, 26b wird ein Trennsymbol 28 in Form eines Trennbalkens angezeigt. Das als Trennbalken ausgebildete Trennsymbol 28 kann durch einen Benutzer mittels Berührung mit einem Finger und anschließender Verschiebebewegung nach rechts bzw. links verschoben werden, wodurch das Flächenverhältnis der Teilbereiche 26a und 26b in gegenseitiger Abhängigkeit zueinander geändert wird. Im ersten Teilbereich 26a werden dabei die Betriebsinformationen des Kochfeldes 2 wie z.B. die den einzelnen Kochzonen 6, 8, 10, 12 zugeordneten Leistungsstufen angezeigt. Im zweiten Teilbereich 26b wird eine Kochanleitung für den Benutzer angezeigt.

Das Grafikdisplay 22 in einer Detailansicht zeigt **Fig**. **2****.** Die Abmessungen des rechteckigen Grafikdisplays 22 sind durch eine Länge l und eine Breite b definiert, welche ein Verhältnis zueinander von ca. 3:1 aufweisen. Die Darstellung des Grafikdisplays 22 zeigt einen Basis-Anzeigemodus, in dem nur die Betriebseinstellungen des Kochfeldes 2 angezeigt werden. Somit wird die gesamte Fläche des Grafikdisplays 22 ausschließlich zur Anzeige von Betriebsinformationen genutzt. Dies ist insbesondere zumindest unmittelbar nach dem Einschalten des Kochfeldes 2 mit der Einschalttaste 16 der Fall. Analog zur geometrischen Aufteilung der einzelnen Kochzonen 6, 8, 10 und 12 auf der Glaskeramikplatte 4 sind die entsprechenden Kochzonen-Symbole 60, 80, 100 und 120 in gleicher geometrischer Anordnung zueinander mittig im Grafikdisplay 22 angeordnet. Für die linke hintere Kochzone 6 ist dabei ein entsprechendes Kochzonen-Symbol 60a vorgesehen, für die Bräter-Erweiterung 6b ein dementsprechendes Symbol 60b. Die Kochzone 8 ist durch das Kochzonen-Symbol 80 repräsentiert. Die Kochzone 10a ist durch das Kochzonen-Symbol 100a und die Erweiterungszone 10b entsprechend durch das Symbol der Erweiterungszone 100b vertreten. Die Kochzone 12, welche vorne links angeordnet ist, entspricht dem Kochzonen-Symbol 120, welches auf dem Grafikdisplay 22 in Relation zu den anderen Kochzonen-Symbolen 60, 80, 100 ebenfalls vorne links angezeigt wird. Aktive Kochzonen 6, 8, 10, 12, bzw. Kochzonenbereiche im Heizbetrieb können durch die Steuereinheit 24 bezüglich den Kochzonen-Symbolen 60, 80, 100, 120 z.B. farblich, durch einen höheren Kontrast oder durch eine größere Linienbreite hervorgehoben werden.

Neben den Kochzonen-Symbolen 60, 80, 100 und 120 werden dem Benutzer jeweils in gerader Linie weitere Informationen angezeigt. Dies sind beispielsweise ein Timer-Symbol 32 und jeweils nebenstehend die entsprechende Timeranzeige 60T, 100T und 120T. Anschließend daran wird, sobald die entsprechende Kochzone 6, 8, 10, 12 eine Minimaltemperatur überschreitet, ein Restwärmesymbol 30 angezeigt. Zwischen dem Restwärmesymbol 30 und den zugeordneten Kochzonen-Symbolen 60, 80, 100 und 120 ist jeweils die Leistungsanzeige 60L, 80L, 100L und 120L dargestellt. Die Kochzone 10 ist in diesem Ausführungsbeispiel noch mit einem Bratsensor (nicht gezeigt) ausgerüstet, welcher bei Aktivierung durch ein Bratsensor-Symbol 34 angezeigt wird. Die in **Fig. 2** dargestellte Anzeige des Grafikdisplays 22 ist diejenige von mehreren möglichen Darstellungsformen, welche die detailliertesten bzw. die meisten Betriebsinformationen anzeigt. Diese Darstellung ist für den Standartbetrieb des Kochfeldes, also wenn keine zusätzlichen, externen Inhalte angezeigt werden sollen, optimiert.

Nach Aktivierung der Splitttaste 18 durch den Benutzer wird das Grafikdisplay 22 entsprechend **Fig. 3** in einen ersten Teilbereich 26a und einen zweiten Teilbereich 26b aufgeteilt. Zwischen den beiden Teilbereichen 26a und 26b ist ein Trennsymbol 28 angeordnet, welches durch den Benutzer in seiner Position verschiebbar ist. Im ersten Teilbereich 26a werden weiterhin die Betriebsinformationen, jedoch nun in einer reduzierten Darstellung angezeigt. So wird beispielsweise die Leistungsanzeige 60L, 80L, 100L und 120L innerhalb der jeweiligen Kochzonen-Symbole 60, 80, 100 und 120 angezeigt. Nebengelagert zu den Kochzonen-Symbolen 60, 80, 100 und 120 sind jeweils noch das Timer-Symbol 32, sowie die Timeranzeige 60T 100T und 120T dargestellt. Eine numerische Timeranzeige 60T für die Kochzone 6 wird nicht angezeigt, da für die Kochzone 6 kein Timer aktiviert wurde. Auf die Anzeige des Restwärmesymbols 30 während des regulären Betriebs der jeweiligen Kochzonen 6, 8, 10 und 12 wird aus Platzgründen verzichtet. Dieses wird nunmehr lediglich bei ausgeschalteten Kochzonen 6, 8, 10 und 12 nebengelagert zu den Kochzonen-Symbolen 60, 80, 100 und 120 angezeigt, sofern eine entsprechende Restwärme vorhanden ist. Im zweiten Teilbereich 26b ist eine Kochanleitung bzw. ein Kochrezept dargestellt, welche(s) die Steuereinheit 24 von einer geräteexternen Datenquelle abgerufen hat.

Ist dem Benutzer die Anzeige des zweiten Teilbereichs 26b bzw. des Kochrezeptes zu klein, so hat er die Möglichkeit das Trennsymbol 28 mit dem Finger seiner Hand zu berühren und nach links zu verschieben. Dadurch vergrößert sich entsprechend der zweite Teilbereich 26b, wodurch das Kochrezept vergrößert bzw. mit mehr Details dargestellt wird, wie in **Fig. 4** dargestellt. Das Trennsymbol 28 ist bevorzugt stufenlos verschiebbar, wobei in der Steuereinheit 24 eine Maximalposition des Trennsymbols 28 festgelegt ist, bei welcher sich dieses nicht mehr weiter in Richtung des ersten Teilbereichs 26a verschieben lässt. Dadurch ist letztendlich eine minimale Anzeigefläche für den ersten Teilbereich 26a in der Steuereinheit definiert, wodurch eine ordnungsgemäße Anzeige der Betriebsparameter auf alle Fälle gegeben ist. Das bedeutet, dass zumindest die minimal notwendigen Betriebsinformationen in einer ausreichend großen Darstellung im ersten Teilbereich 26a stets anzeigbar sind.

In der in **Fig. 4** dargestellten Minimalgröße des ersten Teilbereichs 26a sind die Anzeigen der Betriebsparameter auf ein Minimum reduziert. Es werden nunmehr lediglich die den einzelnen Kochzonen 6, 8, 10 und 12 zugeordneten Leistungsanzeigen 60L, 80L, 100L und 120L innerhalb der Kochzonen-Symbole 60, 80, 100 und 120 angezeigt. Durch Berühren eines der Kochzonen-Symbole 60, 80, 100 und 120 durch den Benutzer können dann beispielsweise detailliertere Betriebsinformationen der einzelnen Kochzonen 6, 8, 10, 12 eingeblendet werden. Auch die Leistungseinstellung bzw. die Zeiteinstellung der einzelnen Kochzonen 6, 8, 10 und 12 wird z.B. durch Aufklappen eines entsprechenden Untermenüs (nicht gezeigt) ermöglicht, wenn der Benutzer eines der Kochzonen-Symbole 60, 80, 100 und 120 berührt. Die im zweiten Teilbereich 26b dargestellten Informationen können bevorzugt analog zu einem Smartphone, bzw. Tablet durch den Finger eines Benutzers weitergeblättert, verschoben, verkleinert, vergrößert sowie anders arrangiert werden. Die Teilbereiche 26a und 26b erstrecken sich immer jeweils über die vollständige Breite b des Grafikdisplays 22.

Der Benutzer, welcher nach dem Einschalten des Kochfeldes 2 mit der Einschalttaste 16 zunächst nur die Betriebsinformationen in der detaillierten Darstellung angezeigt bekommt, kann sich zudem beispielsweise eine schrittweise Anleitung in Form eines Kochrezeptes anzeigen lassen, indem er zunächst die entsprechende Splittaste 18 betätigt. Ausgelöst durch eine Smartphone-App eines mit dem Kochfeld in Verbindung stehenden Smartphones oder Tablets wird die Steuereinheit 24 dann dazu veranlasst, entsprechende Daten von einer geräteexternen Quelle abzurufen. Die Steuereinheit 24 ist aber bevorzugt auch dazu ausgelegt, den zweiten Teilbereich 26b auf Grund einer Bedienhandlung des Benutzers an einem gargeräteexternen Gerät zu bilden und anzuzeigen. So kann der Benutzer beispielsweise über eine App seines Smartphones ein entsprechendes Kochrezept auswählen und sich dieses dann in dem dafür gebildeten, zweiten Teilbereich 26b des Grafikdisplays 22 am Kochfeld 2 anzeigen lassen. Dies geschieht über eine im Smartphone und/oder in der Steuereinheit 24 des Kochfeldes 2 vorhandenen Streaming Architektur. Auch kann es möglich sein, dass der Benutzer den Bildschirminhalt seines Smartphones z.B. über Google Cast, Apple CarPlay oder einen ähnlichen Dienst mit entsprechender Steuerungsmöglichkeit in den zweiten Teilbereich 26b des Grafikdisplays 22 überträgt. Der Benutzer kann dann beispielsweise die an ihn adressierten Nachrichten von Social-Media-Plattformen direkt am Kochfeld 2 beantworten, wobei er die Beaufsichtigung des Kochvorganges stets erfüllt. Zudem wird in vorteilhafter Weise eine Verschmutzung des Smartphones aufgrund von Kochaktivitäten des Benutzers sicher verhindert. Auch das Streamen von Videos in den zweiten Teilbereich 26b ist entsprechend möglich.

### Bezugszeichenliste:

- 2: Kochfeld
- 4: Glaskeramikplatte
- 6a: Kochzone
- 6b: Bräter-Erweiterung
- 8: Kochzone
- 10a: Kochzone
- 10b: Erweiterungszone
- 12: Kochzone
- 14: Bedieneinheit
- 16: Einschalttaste
- 18: Splittaste
- 20: Anzeigevorrichtung
- 22: Grafikdisplay
- 24: Steuereinheit
- 26a: erster Teilbereich
- 26b: zweiter Teilbereich
- 28: Trennsymbol
- 30: Restwärmesymbol
- 32: Timer-Symbol
- 34: Bratsensor-Symbol
- 60a: Kochzonen-Symbol
- 60b: Symbol Bräter-Erweiterung
- 60L: Leistungsanzeige
- 60T: Timeranzeige
- 80: Kochzonen-Symbol
- 80L: Leistungsanzeige
- 100a: Kochzonen-Symbol
- 100 b: Symbol Erweiterungszone
- 100L: Leistungsanzeige
- 100T: Timeranzeige
- 120: Kochzonen-Symbol
- 120L: Leistungsanzeige
- 120T: Timeranzeige
- b: Breite
- l: Länge

## Patentansprüche

1. Gargerät, mit einer Bedieneinheit (14), die Bedienelemente (16, 18) und eine als Grafikdisplay (22) ausgebildete Anzeigevorrichtung (20) aufweist, mit einer Steuereinheit (24), welche das Grafikdisplay (22) zur Anzeige von Betriebsinformationen ansteuert und einen zusätzlichen Anzeigemodus der Bedieneinheit (14) bereitstellt, in welchem das Grafikdisplay (22) in zwei separate Teilbereiche (26a, 26b) unterteilt ist, von denen ein erster Teilbereich (26a) die Betriebsinformationen in einer angepassten Darstellung anzeigt, wobei jeder Teilbereich (26a, 26b) an drei Seiten von einem physischen Rand des Grafikdisplays (22) begrenzt ist, das Grafikdisplay (22) als Touchscreen ausgebildet ist und die Steuereinheit (24) zur Erfassung einer Eingabe an den Bedienelementen, sowie zur Ausführung aller Steuerungsaufgaben des Gargerätes ausgelegt ist, und die Bedienelemente als virtuelle Bedienelemente situationsbedingt auf dem Grafikdisplay dargestellt werden, wobei der zusätzliche Anzeigemodus bedarfsweise durch eine Bedienhandlung eines Benutzers aktivierbar ist, und der dadurch gebildete, zweite Teilbereich (26b) Inhalte darstellt, welche die Steuereinheit (24) von einer geräteexternen Datenquelle abruft, der im zweiten Teilbereich dargestellte Inhalt Handlungsanweisungen in Form eines Kochrezeptes umfasst, sodass ein Benutzer in den Handlungsanweisungen vorgeschlagene Einstellungen für das Gargerät direkt über den nebengelagerten ersten Teilbereich (26a) mit den tatsächlichen Einstellwerten vergleichen und gegebenenfalls Einstellwerte nachjustieren, bzw. eingeben kann, **dadurch gekennzeichnet, dass** die flächenmäßige Aufteilung der Teilbereiche (26a, 26b) in Hinblick auf eine Gesamtfläche des Grafikdisplays (22) durch eine weitere Bedienhandlung des Benutzers veränderbar ist, wobei eine Grenze zwischen den Teilbereichen durch ein vom Benutzer verschiebbares, im Grafikdisplay anzeigbares Trennsymbol (28) festgelegt ist, und wobei in der Steuereinheit (24) eine Maximalposition des Trennsymbols (28) festgelegt ist, bei welcher sich dieses nicht mehr weiter in Richtung des ersten Teilbereichs 26a verschieben lässt, wobei zumindest die minimal notwendigen Betriebsinformationen in einer ausreichend großen Darstellung im ersten Teilbereich 26a stets anzeigbar sind, und die Anpassung des ersten Teilbereichs durch Weglassen oder Hinzufügen von weniger relevanten Informationen und/oder durch ineinander Verschachteln der einzelnen Informationen erfolgt.

2. Gargerät nach einem der vorhergehenden Ansprüche, **dadurch gekennzeichnet, dass** ein Bedienelement vorgesehen ist, welches dazu ausgelegt ist, nach Aktivierung einen Anzeigeinhalt des einen Teilbereichs (26a, 26b) im anderen Teilbereich (26a, 26b) anzuzeigen und umgekehrt.

3. Gargerät nach einem der vorhergehenden Ansprüche, **dadurch gekennzeichnet, dass** das das Grafikdisplay (22) ein Seitenverhältnis von einer Länge (I) zu einer Breite (b) von mindestens 3:2, bevorzugt von mindestens 2:1 aufweist.

4. Gargerät nach einem der vorhergehenden Ansprüche, **dadurch gekennzeichnet, dass** ein darzustellender Inhalt im zweiten Teilbereich (26a, 26b) durch eine Bedienhandlung des Benutzers an einem haushaltsgeräteexternen Gerät auswählbar und mittels einer Streaming - Architektur an die Steuereinheit (24) des Haushaltsgerätes übertragbar ist.

5. Gargerät nach einem der vorhergehenden Ansprüche, **dadurch gekennzeichnet, dass** dieses als Kochfeld (2) mit einem hinter einer Glaskeramikplatte (4) angeordneten Grafikdisplay (22) ausgebildet ist.

6. Verfahren zum Anzeigen von Inhalten geräteexterner Datenquellen in einem Grafikdisplay (22) eines Gargerätes nach einem der vorhergehenden Ansprüche, umfassend folgende Schritte:
- Teilen der Anzeige des Grafikdisplays in einen ersten und einen zweiten Teilbereich (26a, 26b) als Folge einer Bedienhandlung eines Benutzers, wobei jeder Teilbereich (26a, 26b) an drei Seiten von einem physischen Rand des Grafikdisplays (22) begrenzt ist;
- Abrufen von Inhalten einer geräteexternen Datenquelle mittels einer Steuereinheit (24) des Gargerätes;
- Anzeigen von Betriebsinformationen des Gargerätes auf dem ersten Teilbereich (26a, 26b) des Grafikdisplays (22) in einer auf die verkleinerte Displayflache durch die Steuereinheit angepassten Darstellung
- Anzeigen der Inhalte der geräteexternen Datenquelle auf dem zweiten Teilbereich (26a, 26b) des Grafikdisplays und
- Bereitstellen einer Möglichkeit zur Veränderung der flächenmäßigen Aufteilung der Teilbereiche (26a, 26b) in Hinblick auf eine Gesamtfläche des Grafikdisplays (22), durch eine weitere Bedienhandlung des Benutzers, wobei die Größe der Anzeigeflächen der Teilbereiche (26a, 26b) durch eine Verschiebebewegung eines im Grafikdisplay (22) angezeigten Trennsymbols (28) bis zu einer in der Steuereinheit (24) festgelegten Grenze, verändert werden kann.

## Claims

1. Cooking appliance, with an operating unit (14), which has operating elements (16, 18) and a display apparatus (20) designed as a graphic display (22), with a control unit (24) which controls the graphic display (22) for displaying operating information and provides an additional display mode of the operating unit (14), in which display mode the graphic display (22) is split into two separate subregions (26a, 26b), of which a first subregion (26a) displays the operating information in an adjusted presentation, wherein each subregion (26a, 26b) is limited on three sides by a physical edge of the graphic display (22), the graphic display (22) is designed as a touchscreen and the control unit (24) is configured to detect an input on the operating elements, and to perform all control tasks of the cooking appliance, and the operating elements are presented as virtual operating elements on the graphic display depending on the situation, wherein the additional display mode can be activated as required by an operator action by a user, and the second subregion (26b) formed thereby presents content items retrieved by the control unit (24) from an external data source, the content item presented in the second subregion comprises instructions in the form of a recipe so that a user can compare settings for the cooking appliance proposed in the instructions with the actual setting values directly via the adjacent first subregion (26a) and, if necessary, readjust or input setting values, **characterised in that** the spatial distribution of the subregions (26a, 26b) in respect of a total area of the graphic display (22) can be altered by way of an additional user operator action, wherein a boundary between the subregions is defined by way of a divider icon (28) which can be shifted by a user and which can be displayed in the graphic display, and wherein, in the control unit (24), a maximum position of the divider icon (28) is defined, in which the divider icon cannot be shifted any further in the direction of the first subregion 26a, wherein at least the minimal necessary operating information can always be displayed in a sufficiently large presentation in the first subregion 26a, and the adjustment of the first subregion is carried out by omitting or adding less relevant information and/or by nesting the individual items of information within each other.

2. Cooking appliance according to one of the preceding claims, **characterised in that** an operating element is provided which is configured, after activation, to display a display content item of the one subregion (26a, 26b) in the other subregion (26a, 26b) and vice versa.

3. Cooking appliance according to one of the preceding claims, **characterised in that** the graphic display (22) has an aspect ratio of a length (1) to a width (b) of at least 3:2, preferably at least 2:1.

4. Cooking appliance according to one of the preceding claims, **characterised in that** a content item to be presented in the second subregion (26a, 26b) can be selected by way of an operator action by the user on a device which is external to the household appliance and which content item can be transferred to the control unit (24) of the household appliance by means of a streaming architecture.

5. Cooking appliance according to one of the preceding claims, **characterised in that** this is designed as a hob (2) with a graphic display (22) arranged behind a glass-ceramic plate (4).

6. Method for displaying content items from appliance-external data sources in a graphic display (22) of a cooking appliance according to one of the preceding claims, comprising the following steps:
- splitting the display of the graphic display into a first and a second subregion (26a, 26b) as a result of an operator action by a user, wherein each subregion (26a, 26b) is limited on three sides by a physical edge of the graphic display (22),
- retrieving content items from a data source external to the appliance by means of the control unit (24) of the cooking appliance;
- displaying operating information of the cooking appliance on the first subregion (26a, 26b) of the graphic display (22) in a presentation that is adjusted to the display area which is reduced in size by way of the control unit,
- displaying the content items of the data source external to the appliance on the second subregion (26a, 26b) of the graphic display and
- providing an opportunity for altering the spatial distribution of the subregions (26a, 26b) in respect of a total area of the graphic display (22) by way of an additional operator action by the user, wherein the size of the display area of the subregions (26a, 26b) can be altered by way of a sliding movement of a divider icon (28) displayed in the graphic display (22) up to a boundary defined in the control unit (24).

## Revendications

1. Appareil de cuisson, doté d'une unité de maniement (14), laquelle présente des éléments de maniement (16, 18) et un dispositif d'affichage (20) réalisé en tant qu'écran graphique (22), comprenant une unité de commande (24), laquelle amorce l'écran graphique (22) pour l'affichage d'informations de fonctionnement et fournit un mode d'affichage supplémentaire de l'unité de maniement (14), dans lequel l'écran graphique (22) est subdivisé en deux parties de zone (26a, 26b) séparées, desquelles une première partie de zone (26a) affiche les informations de fonctionnement en une représentation adaptée, chaque partie de zone (26a, 26b) étant délimitée sur trois côtés par un bord physique de l'écran graphique (22), l'écran graphique (22) est réalisé en tant qu'écran tactile et l'unité de commande (24) est réalisée pour la saisie d'une entrée sur les éléments de maniement, ainsi que pour l'exécution de toutes les tâches de commande de l'appareil de cuisson et les éléments de maniement sont selon les circonstances, représentés sur l'écran graphique en tant qu'éléments de maniement virtuels, le mode d'affichage supplémentaire étant en cas de besoin activé par la manipulation d'un utilisateur et la deuxième partie de zone (26b) ainsi créée représentant des contenus, laquelle interroge l'unité de commande (24) d'une source de données externe à l'appareil, le contenu représenté dans la deuxième partie de zone comprend des instructions de manipulation sous forme d'une recette de cuisine de sorte qu'un utilisateur peut, parmi les réglage proposés dans les instructions de manipulation pour l'appareil de cuisson, comparer directement par le biais de la première partie de zone (26a) entreposée, les valeurs de réglage réelles et le cas échéant, ajuster par après ou encoder les valeurs de réglage, **caractérisé en ce que** la répartition en termes de surface, des parties de zone (26a, 26b) peut être modifiée eu égard à la surface totale de l'écran graphique (22) et ce, par une manipulation supplémentaire de l'utilisateur, une limite entre les parties de zone étant fixée par un symbole séparateur (28) s'affichant dans l'écran graphique et pouvant être déplacé par l'utilisateur et dans l'unité de commande (24), une position maximale du symbole séparateur (28) étant fixée, laquelle ne peut plus être déplacée plus loin en direction de la première partie de zone 26a, au minimum les informations de fonctionnement nécessaires restant toujours visibles dans une représentation suffisamment grande dans la première partie de zone 26a, et l'adaptation de la première partie de zone s'effectuant par suppression ou ajout d'informations moins pertinentes et/ou par entrelacements des différents informations.

2. Appareil de cuisson selon l'une des revendications précédentes, **caractérisé en ce qu'**un élément de maniement est prévu, lequel est réalisé pour afficher, après activation, un contenu d'affichage de la première partie de zone (26a, 26b) dans l'autre partie de zone (26a, 26b) et inversement.

3. Appareil de cuisson selon l'une des revendications précédentes, **caractérisé en ce que** l'écran graphique (22) présente un rapport d'aspect d'une longueur (1) à une largeur (b) d'au moins 3:2, de préférence d'au moins 2:1.

4. Appareil de cuisson selon l'une des revendications précédentes, **caractérisé en ce qu'**un contenu dans la deuxième partie de zone (26a, 26b) à représenter peut être sélectionné par une manipulation de l'utilisateur sur un appareil externe à l'appareil électroménager et peut être transféré au moyen d'une architecture de streaming à l'unité de commande (24) de l'appareil électroménager.

5. Appareil de cuisson selon l'une des revendications précédentes, **caractérisé en ce que** celui-ci est configuré en tant que table de cuisson (2) comprenant un écran graphique (22) situé derrière une plaque en vitrocéramique (4).

6. Procédé d'affichage de contenus de sources de données externes à l'appareil dans l'écran graphique (22) d'un appareil de cuisson selon l'une des revendications précédentes comprenant les étapes suivantes :
- division de l'affichage de l'écran graphique en une première et une deuxième partie de zone (26a, 26b) en réponse à la manipulation d'un utilisateur, chaque partie de zone (26a, 26b) étant délimitée sur trois côtés par un bord physique de l'écran graphique (22) ;
- interrogation de contenus d'une source de données externe à l'appareil au moyen d'une unité de commande (24) de l'appareil de cuisson ;
- affichage d'informations de fonctionnement de l'appareil de cuisson sur la première partie de zone (26a, 26b) de l'écran graphique (22) en une représentation adaptée sur la surface d'écran réduite par l'unité de commande ;
- affichage des contenus de la source de données externe à l'appareil sur la deuxième partie de zone (26a, 26b) de l'écran graphique et
- offre de possibilité de modification de la répartition en termes de surface, des parties de zone (26a, 26b) eu égard à la surface totale de l'écran graphique (22) et ce, par une manipulation supplémentaire de l'utilisateur, la grandeur des surfaces d'affichage des parties de zone (26a, 26b) pouvant être modifiée par un déplacement par décalage d'un symbole de séparation (28) affiché dans l'écran graphique (22) jusqu'à une limite fixée dans l'unité de commande (24).
